# EUROPÄISCHE PATENTSCHRIFT

(11) **EP 4 163 462 B1**
(45) Veröffentlichungstag und Bekanntmachung des Hinweises auf die Patenterteilung: **01.05.2024**
(21) Anmeldenummer: 22197715.0
(22) Anmeldetag: 26.09.2022
(51) Int. Cl.: E05B 15/10, E05B 17/00, E05C 9/18

(54) **SCHLOSS MIT EINEM SCHLOSSKASTEN UND EINEM DEM SCHLOSSKASTEN GEGENÜBERSTEHEND ANZUORDNENDEN SCHLIESSBLECH**
LOCK WITH A LOCK CASE AND A STRIKING PLATE TO BE ARRANGED OPPOSITE THE LOCK CASE
SERRURE AVEC UN BOÎTIER DE SERRURE ET UNE GÂCHE À DISPOSER EN FACE DU BOÎTIER DE SERRURE

(30) Priorität: 01.10.2021 DE 102021211104
(43) Veröffentlichungstag der Anmeldung: 12.04.2023
(73) Patentinhaber: Aug. Winkhaus GmbH & Co. KG, 48291 Telgte (DE)
(72) Erfinder: Spittel, Christian, 98617 Meiningen (DE); Polster, Mario, 98527 Suhl (DE)

(56) Entgegenhaltungen:
- EP-A2- 2 634 333

## Beschreibung

Die Erfindung betrifft ein Schloss mit einem Schlosskasten und einem dem Schlosskasten gegenüberstehend anzuordnenden Schließblech, mit einem aus dem Schlosskasten in das Schließblech ausfahrbaren Riegelelement, mit einem Anzugselement, wobei das Anzugselement eine entlang einer Anzugskante des Schließblechs bewegliche Anzugsschräge aufweist, und mit einer Antriebseinrichtung zum Antrieb von Riegelelement und Anzugselement von einer aus dem Schlosskasten hervorstehenden Stellung in eine in dem Schlosskasten zurückgezogene Stellung.

In einem in eine Tür oder dergleichen montierten Zustand des Schlosses ist es wünschenswert, dass ein den Schlosskasten aufweisender Flügel im verriegelten Zustand des Schlosses gegen den ein Schließblech aufweisenden Rahmen angezogen wird. Um unnötige Belastungen des Riegelelementes zu vermeiden und um einen reproduzierbaren Anpressdruck sicherzustellen, erfolgt dieser Anzug durch das Anzugselement.

Ein solches als Nebenschloss ausgebildetes Schloss ist beispielsweise aus der EP 2 634 333 A2 bekannt. Bei diesem Schloss sind das Anzugselement und das Riegelelement übereinander gelagert. Das Riegelelement hat einen in eine Steuerkurve des Anzugselements hineinragenden Steuerzapfen. Damit wird bei einem Rückzug des Riegelelementes in den Schlosskasten das Anzugselement mitbewegt und ebenfalls in den Schlosskasten verschwenkt.

Damit weisen das Riegelelement und das Anzugselement zumindest in einem Bewegungsabschnitt denselben Kraft-Weg-Verlauf auf. Zudem muss die Kraft zum Anzug des Flügels gegen den Rahmen über das Riegelelement übertragen werden.

Der Erfindung liegt das Problem zugrunde, Belastungen des Riegelelementes weitgehend zu vermeiden und einen reproduzierbaren Anzug zu gewährleisten.

Dieses Problem wird erfindungsgemäß dadurch gelöst, dass die Antriebseinrichtung eine erste Getriebeeinheit zum Antrieb des Riegelelementes und eine zweite Getriebeeinheit zum Antrieb des Anzugselementes hat und dass die Getriebeeinheiten unabhängig voneinander ansteuerbar sind.

Durch diese Gestaltung werden das Riegelelement und das Anzugselement durch getrennte Getriebeeinheiten angetrieben. Hierdurch wird eine Belastung des Riegelelementes beim Antrieb des Anzugselementes vermieden. Weil das Anzugselement unabhängig von dem Riegelelement über eine eigene Getriebeeinheit antreibbar ist, lässt sich der Anzug reproduzierbar einstellen.

Für die unterschiedlichen Funktionen des Riegelelementes und des Anzugselementes lassen sich für deren Bewegungen unterschiedliche Geschwindigkeits- und Kraftverläufe über die jeweiligen Bewegungswege einstellen, wenn die Getriebeeinheiten unterschiedliche Übersetzungsverhältnisse oder Kraft-Weg-Verläufe aufweisen. Durch diese Gestaltung lassen sich unterschiedliche Geschwindigkeiten und Wege des Riegelelementes und des Anzugselementes erzeugen.

Das Riegelelement soll vorzugsweise in jeder Stellung mit der gleichen Antriebskraft bewegt werden. Der Antrieb des Riegelelementes mit derselben Kraft über den gesamten Weg gestaltet sich gemäß einer anderen vorteilhaften Weiterbildung der Erfindung besonders einfach, wenn zumindest eine der Getriebeeinheiten ein Zahnradgetriebe aufweist.

Das Anzugselement muss vorzugsweise nur während des Entlanggleitens an der Anzugskante mit einer hohen Kraft angetrieben werden. Anschließend kann das Anzugselement beschleunigt werden, um das Schloss möglichst schnell zwischen verriegelt und entriegelt anzutreiben. Ein veränderlicher Kraft-Weg-Verlauf des Anzugselementes lässt sich gemäß einer anderen vorteilhaften Weiterbildung der Erfindung einfach einstellen, wenn zumindest eine der Getriebeeinheiten eine Hebelanordnung aufweist.

Der Antrieb der beiden Getriebeeinheiten der Antriebseinrichtung gestaltet sich gemäß einer anderen vorteilhaften Weiterbildung der Erfindung besonders einfach, wenn eine antreibbare, in dem Schlosskasten geführte Schiebeplatte mit den beiden Getriebeeinheiten gekoppelt ist.

Die Koppelung der Getriebeeinheiten mit der Schiebeplatte gestaltet sich gemäß einer anderen vorteilhaften Weiterbildung der Erfindung besonders einfach, wenn die Schiebeplatte einen Anschlag zum Antrieb zumindest einer der Getriebeeinheiten hat.

Das Schloss gestaltet sich gemäß einer anderen vorteilhaften Weiterbildung der Erfindung konstruktiv besonders einfach, wenn der Anschlag einem Zahnradsegment des Zahnradgetriebes gegenübersteht.

Die Koppelung der Schiebeplatte mit der Hebelanordnung gestaltet sich gemäß einer anderen vorteilhaften Weiterbildung der Erfindung konstruktiv besonders einfach, wenn der Anschlag einem Hebel der Hebelanordnung gegenübersteht.

Starre Gelenkverbindungen lassen sich gemäß einer anderen vorteilhaften Weiterbildung der Erfindung einfach vermeiden, wenn ein zweiter Hebel bei einem Antrieb der Hebelanordnung auf einer Steuerkurve der Getriebeeinheit abrollt. Durch eine entsprechende Form der Steuerkurve lässt sich zudem der Kraft-Weg-Verlauf einfach festlegen. Daher ist diese Getriebeeinheit bevorzugt zum Antrieb des Anzugselementes geeignet.

Ein manuelles Zurückdrücken des aus dem Schlosskasten ausgefahrenen Riegelelementes lässt sich gemäß einer anderen vorteilhaften Weiterbildung der Erfindung einfach vermeiden, wenn die Schiebeplatte einen Sperranschlag zur Ansteuerung eines Sperrelementes hat und wenn das Sperrelement das Riegelelement im aus dem Schlosskasten herausgefahrenen Zustand abstützt. Durch diese Gestaltung muss zunächst das Sperrelement mittels des Sperranschlags aus dem Bewegungsbereich des Riegelelementes herausbewegt werden. Anschließend lässt sich das Riegelelement mittels des einen Anschlags ansteuern. Die Reihenfolge der einzelnen Ansteuerungen lässt sich durch eine entsprechende Positionierung des Anschlags und des Sperranschlags auf der Schiebeplatte erreichen.

Das Schloss ist gemäß einer anderen vorteilhaften Weiterbildung der Erfindung besonders vielseitig einsetzbar, wenn das Schloss eine längsverschieblich antreibbare Treibstange hat und wenn die Schiebeplatte mit der Treibstange gekoppelt ist. Durch diese Gestaltung verbindet die Treibstange das Schloss mit Mitteln zur Ansteuerung der Antriebseinrichtung. Hierdurch kann das Schloss als Nebenschloss oder eines von mehreren Nebenschlössern für ein Hauptschloss ausgebildet sein oder in einer elektronisch angesteuerten Schließanlage eingesetzt werden. Alternativ kann die Treibstange mittels eines im Schloss angeordneten Schließzylinders angetrieben werden.

Häufig ist es erforderlich, mit dem Antrieb der Treibstange verschiedene Steuerungen zu ermöglichen. Hierzu ist es erforderlich, die Treibstange in einem vorgesehenen Bewegungsabschnitt mit der Antriebseinrichtung zu koppeln und in einem anderen Bewegungsabschnitt der Treibstange die Koppelung mit der Antriebseinrichtung aufzuheben. Die wahlweise Koppelung der Antriebseinrichtung mit der Bewegung der Treibstange gestaltet sich gemäß einer anderen vorteilhaften Weiterbildung der Erfindung besonders einfach, wenn die Antriebseinrichtung einen schwenkbaren und von der Treibstange antreibbaren Antriebshebel hat, wenn der Antriebshebel einer Führung der Schiebeplatte gegenübersteht, wobei die Führung einen Mitnehmeranschlag hat, an dem die Schiebeplatte bei der Verschwenkung des Antriebshebels antreibbar ist, und einen Führungsabschnitt hat, an dem eine Mitnahme der Schiebeplatte bei weiterer Schwenkung des Antriebshebels unterbleibt. Durch diese Gestaltung ist die Treibstange mit der Antriebseinrichtung gekoppelt, wenn der Antriebshebel dem Mitnehmeranschlag gegenübersteht. Gelangt der Antriebshebel aus dem Mitnehmeranschlag heraus in den Führungsabschnitt, lässt sich die Treibstange verschieben, ohne die Antriebseinrichtung anzusteuern. Der Mitnehmeranschlag und der Führungsabschnitt können als Teil einer Kulissenführung oder eines äußeren Randes der Schiebeplatte gestaltet sein.

Eine Selbsthemmung der Antriebseinrichtung lässt sich gemäß einer anderen vorteilhaften Weiterbildung der Erfindung einfach erzeugen, wenn der Antriebshebel den Führungsabschnitt gegen den Bewegungsbereich der Schiebeplatte abstützt. Durch diese Gestaltung lässt sich die Schiebeplatte nur dann bewegen, wenn der Antriebshebel aus dem Führungsabschnitt heraus hinter den Mitnehmerabschnitt verschwenkt ist.

Das Schloss gestaltet sich gemäß einer anderen vorteilhaften Weiterbildung der Erfindung besonders kompakt, wenn das Riegelelement und das Anzugselement um eine gemeinsame Achse schwenkbar gelagert sind. Hierdurch ist das Schloss zudem besonders einfach aufgebaut und hat eine hohe Stabilität.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: eine Vorderseite eines Schlosses mit ausgefahrenem Riegelelement,
- Fig.2: eine rückseitige Ansicht des Schlosses aus Figur 1,
- Fig.3: das Schloss aus Figur 1 mit zurückgezogenem Riegelelement,
- Fig.4: eine rückseitige Ansicht des Schlosses aus Figur 3,
- Fig.5: das Schloss aus Figur 1 mit in Endstellung verlagerter Treibstange,
- Fig.6: eine rückseitige Ansicht des Schlosses aus Figur 5.

Figur 1 zeigt ein Schloss 1 mit einem Schlosskasten 2 und mit einem Schließblech 3. Im montierten Zustand wird der Schlosskasten 2 in der Regel in einem Flügel einer nicht dargestellten Tür oder dergleichen und das Schließblech 3 in einem Rahmen der Tür befestigt. In der dargestellten Ausführungsform ist das Schloss 1 als Nebenschloss ausgebildet und wird von einer längs verschieblichen Treibstange 4 angetrieben. Zur Vereinfachung der Zeichnung sind Seitenwände des Schlosskastens 2 nicht dargestellt.

Das Schloss 1 hat ein aus dem Schlosskasten 2 heraus in das Schließblech 3 geschwenktes Riegelelement 5. Weiterhin ist ein Anzugselement 6 ebenfalls aus dem Schlosskasten 2 heraus in das Schließblech 3 geschwenkt. Dies kennzeichnet die verriegelte Stellung des Schlosses 1. Das Riegelelement 5 greift in der verriegelten Stellung des Schlosses in das Schließblech ein. Das Anzugselement 6 gleitet beim Verriegeln des Schlosses mit einer am freien Ende angeordneten Anzugsschräge 6' über eine Anzugskante 7 des Schließblechs 3 und zieht dabei im montierten Zustand senkrecht zur Zeichenebene den Flügel an den Rahmen. Figur 2 zeigt das Schloss 1 aus Figur 1 in einer rückseitigen Ansicht, in der das Schließblech 3 geschnitten dargestellt ist, um die Anzugskante 7 darzustellen. Das Riegelelement 5 wird dabei nicht belastet. Eine mit der Treibstange 4 gekoppelte Antriebseinrichtung 8 hat eine in dem Schlosskasten 2 geführte Schiebeplatte 9 zur Ansteuerung zweier voneinander getrennter Getriebeeinheiten 10, 11. Die Koppelung der Schiebeplatte 9 mit der Treibstange 4 hat einen von einem Antriebsschieber 12 auslenkbaren und in Figur 2 dargestellten Antriebshebel 13. Der Antriebsschieber 12 ist auf der Treibstange 4 befestigt, während der Antriebshebel 13 mit seinem freien Ende einer Führung 14 der Schiebeplatte 9 gegenübersteht. Die Führung 14 hat einen Mitnehmeranschlag 15, über den die Schiebeplatte 9 bei der Verschwenkung des Antriebshebels 13 antreibbar ist, wie es zu Figur 4 näher erläutert wird. Weiterhin hat die Führung 14 einen Führungsabschnitt 16, an dem eine Mitnahme der Schiebeplatte 9 bei weiterer Schwenkung des Antriebshebels 13 unterbleibt, wie es zu Figur 6 näher erläutert wird. Der Antriebshebel 13 ist von einem Federelement 17 gegen die Schiebeplatte 9 vorgespannt.

Eine der Getriebeeinheiten 10 hat ein in Figur 2 dargestelltes Zahnradgetriebe 18. Ein Zahnrad 19 des Zahnradgetriebes 18 ist formschlüssig mit dem Riegelelement 5 verbunden und kämmt ein Zahnradsegment 20. Das Zahnradsegment 20 steht einem Anschlag 21 der Schiebeplatte 9 gegenüber. Bei einem Antrieb der Schiebeplatte 9 gelangt der Anschlag 21 gegen das Zahnradsegment 20, treibt das Zahnradgetriebe 18 an und zieht damit das Riegelelement 5 in den Schlosskasten 2 zurück, wie es in Figur 4 dargestellt ist.

Die andere der Getriebeeinheiten 11 hat eine Hebelanordnung 22 zum Antrieb des Anzugselementes 6. Diese Getriebeeinheit 11 hat ein an der Schiebeplatte 9 angeordneten, einem Hebel 23 der Hebelanordnung 22 gegenüberstehenden Anschlag 24. Ein zweiter Hebel 25 der Hebelanordnung 22 liegt auf einer Steuerkurve 26 des Anzugselementes 6 auf. Beim Antrieb der Schiebeplatte 9 gelangt der Anschlag 24 gegen den einen Hebel 23 und verschwenkt die Hebelanordnung 22. Dabei rollt der zweite Hebel 25 auf der Steuerkurve 26 des Anzugselementes 6 ab und zieht diesen in den Schlosskasten 2 zurück, wie es in Figur 3 dargestellt ist.

Das Schloss 1 hat jeweils Federelemente 27 zur Vorspannung des Riegelelementes 5 in die dargestellte ausgefahrene Stellung und zur Vorspannung des Anzugselementes 6 in die ausgefahrene Stellung. Zur Vereinfachung der Zeichnung ist nur eines der Federelemente 27, die übereinander liegen, dargestellt. Die von der Treibstange 4 angetriebene Antriebseinrichtung 8 dient damit zum Zurückziehen des Riegelelementes 5 und des Anzugselementes 6 in den Schlosskasten 2.

Die Schiebeplatte 9 hat einen einem Sperrelement 28 gegenüberstehenden Sperranschlag 29. Das Sperrelement 28 stützt das Riegelelement 5 in der ausgefahrenen Stellung ab. Bei einer Verlagerung der Schiebeplatte 9 gelangt der Sperranschlag 29 gegen das Sperrelement 28 und schwenkt dieses aus dem Bewegungsbereich des Riegelelementes 5, wie es in Figur 3 bis 6 dargestellt ist.

Das Riegelelement 5 und das Anzugselement 6 sind um eine gemeinsame Achse 30 schwenkbar gelagert.

Die Figuren 3 und 4 zeigen das Schloss 1 aus Figur 1 und 2 nach einem Antrieb der Treibstange 4 um einen ersten Betrag. Hierbei ist zu erkennen, dass das Riegelelement 5 und das Anzugselement 6 in den Schlosskasten 2 zurückgezogen sind. Das Sperrelement 28 liegt auf dem Riegelelement 5 auf. Der zweite Hebel 25 der Hebelanordnung 22 stützt sich mit dem freien Ende auf der Steuerkurve 26 ab. Beim Abrollen auf der Steuerkurve 26 steigt damit die Hebellänge an, so dass das Anzugselement 6 ausgehend von der Stellung aus Figur 1 zunächst mit kleiner Geschwindigkeit und großer Kraft und anschließend mit verringernder Kraft und ansteigender Geschwindigkeit angetrieben wird. Das Zahnradgetriebe 18 hat das Riegelelement 5 mit gleichmäßiger Kraft und gleichförmiger Geschwindigkeit bewegt.

Der Antriebshebel 13 ist von dem Mitnehmeranschlag 15 entfernt und befindet sich mit dem freien Ende im Führungsabschnitt 16 der Führung 14 der Schiebeplatte 9. Damit stützt das freie Ende des Antriebshebels 13 die Schiebeplatte 9 ab und sichert diese gegen ein manuelles Zurückdrücken.

Die Figuren 5 und 6 zeigen das Schloss 1 aus den Figuren 3 und 4 nach einem Antrieb der Treibstange 4 um einen weiteren Betrag. Hierbei ist zu erkennen, dass die Stellungen des Anzugselementes 6, des Riegelelementes 5 und des Sperrelementes 28 unverändert gegenüber ihren in den Figuren 3 und 4 dargestellten Stellungen geblieben sind. Der Antriebshebel 16 wurde jedoch durch den Antrieb der Treibstange 4 über den Anschlussschieber 12 weiter verschwenkt. Das freie Ende des Antriebshebels 16 gelangt hierdurch weiter in den Führungsabschnitt 16 der Führung 14.

## Patentansprüche

1. Schloss (1) mit einem Schlosskasten (2) und einem dem Schlosskasten (2) gegenüberstehend anzuordnenden Schließblech (3), mit einem aus dem Schlosskasten (2) in das Schließblech (3) ausfahrbaren Riegelelement (5), mit einem Anzugselement (6), wobei das Anzugselement (6) eine entlang einer Anzugskante (7) des Schließblechs (3) bewegliche Anzugsschräge (6') aufweist, und mit einer Antriebseinrichtung (8) zum Antrieb von Riegelelement (5) und Anzugselement (6) von einer aus dem Schlosskasten (3) hervorstehenden Stellung in eine in dem Schlosskasten (3) zurückgezogene Stellung, **dadurch gekennzeichnet, dass** die Antriebseinrichtung (8) eine erste Getriebeeinheit (10) zum Antrieb des Riegelelementes (5) und eine zweite Getriebeeinheit (11) zum Antrieb des Anzugselementes (6) hat und dass die Getriebeeinheiten (10, 11) unabhängig voneinander ansteuerbar sind.

2. Schloss nach Anspruch 1, **dadurch gekennzeichnet, dass** die Getriebeeinheiten (10, 11) unterschiedliche Übersetzungsverhältnisse oder Kraft-Weg-Verläufe aufweisen.

3. Schloss nach Anspruch 1 oder 2, **dadurch gekennzeichnet, dass** zumindest eine der Getriebeeinheiten (10) ein Zahnradgetriebe (18) aufweist.

4. Schloss nach zumindest einem der Ansprüche 1 bis 3, **dadurch gekennzeichnet, dass** zumindest eine der Getriebeeinheiten (11) eine Hebelanordnung (22) aufweist.

5. Schloss nach zumindest einem der Ansprüche 1 bis 4, **dadurch gekennzeichnet, dass** eine antreibbare, in dem Schlosskasten (3) geführte Schiebeplatte (9) mit den beiden Getriebeeinheiten (10, 11) gekoppelt ist.

6. Schloss nach Anspruch 5, **dadurch gekennzeichnet, dass** die Schiebeplatte (9) einen Anschlag (21, 24) zum Antrieb zumindest einer der Getriebeeinheiten (10, 11) hat.

7. Schloss nach Anspruch 6, **dadurch gekennzeichnet, dass** der Anschlag (21) einem Zahnradsegment (20) des Zahnradgetriebes (18) gegenübersteht.

8. Schloss nach Anspruch 6, **dadurch gekennzeichnet, dass** der Anschlag (24) einem Hebel (23) der Hebelanordnung (22) gegenübersteht.

9. Schloss nach zumindest einem der Ansprüche 4 bis 8, **dadurch gekennzeichnet, dass** ein zweiter Hebel (25) bei einem Antrieb der Hebelanordnung (22) auf einer Steuerkurve (26) der Getriebeeinheit (11) abrollt.

10. Schloss nach zumindest einem der Ansprüche 5 bis 9, **dadurch gekennzeichnet, dass** die Schiebeplatte (9) einen Sperranschlag (29) zur Ansteuerung eines Sperrelementes (28) hat und dass das Sperrelement (28) das Riegelelement (5) im aus dem Schlosskasten (3) herausgefahrenen Zustand abstützt.

11. Schloss nach zumindest einem der Ansprüche 5 bis 10, **dadurch gekennzeichnet, dass** das Schloss (1) eine längsverschieblich antreibbare Treibstange (4) hat und dass die Schiebeplatte (9) mit der Treibstange (4) gekoppelt ist.

12. Schloss nach zumindest einem der Ansprüche 5 bis 11, **dadurch gekennzeichnet, dass** die Antriebseinrichtung (8) einen schwenkbaren und von der Treibstange (4) antreibbaren Antriebshebel (13) hat, dass der Antriebshebel (13) einer Führung (14) der Schiebeplatte (9) gegenübersteht, wobei die Führung (14) einen Mitnehmeranschlag (15) hat, an dem die Schiebeplatte (9) bei der Verschwenkung des Antriebshebels (13) antreibbar ist, und einen Führungsabschnitt (16) hat, an dem eine Mitnahme der Schiebeplatte (9) bei weiterer Schwenkung des Antriebshebels (13) unterbleibt.

13. Schloss nach Anspruch 12, **dadurch gekennzeichnet, dass** der Antriebshebel (13) den Führungsabschnitt (16) gegen den Bewegungsbereich der Schiebeplatte (9) abstützt.

14. Schloss nach zumindest einem der Ansprüche 1 bis 13, **dadurch gekennzeichnet, dass** das Riegelelement (5) und das Anzugselement (6) um eine gemeinsame Achse (30) schwenkbar gelagert sind.

## Claims

1. Lock (1) comprising a lock case (2) and a strike plate (3) to be arranged opposite the lock case (2), comprising a latch element (5) that can be moved out of the lock case (2) into the strike plate (3), comprising a tightening element (6), the tightening element (6) having a tightening bevel (6') which is movable along a tightening edge (7) of the strike plate (3), and comprising a drive device (8) for driving the latch element (5) and the tightening element (6) from a position protruding from the lock case (3) into a position retracted in the lock case (3), **characterized in that** the drive device (8) has a first gear unit (10) for driving the latch element (5) and a second gear unit (11) for driving the tightening element (6), and **in that** the gear units (10, 11) can be controlled independently of one another.

2. Lock according to claim 1, **characterized in that** the gear units (10, 11) have different transmission ratios or force-displacement profiles.

3. Lock according to either claim 1 or claim 2, **characterized in that** at least one of the gear units (10) has a toothed gearing (18).

4. Lock according to at least one of claims 1 to 3, **characterized in that** at least one of the gear units (11) has a lever assembly (22).

5. Lock according to at least one of claims 1 to 4, **characterized in that** a drivable sliding plate (9) guided in the lock case (3) is coupled to the two gear units (10, 11).

6. Lock according to claim 5, **characterized in that** the sliding plate (9) has a stop (21, 24) for driving at least one of the gear units (10, 11).

7. Lock according to claim 6, **characterized in that** the stop (21) is opposite a toothed gearing segment (20) of the toothed gearing (18).

8. Lock according to claim 6, **characterized in that** the stop (24) is opposite a lever (23) of the lever assembly (22).

9. Lock according to at least one of claims 4 to 8, **characterized in that** a second lever (25) rolls on a control curve (26) of the gear unit (11) when the lever assembly (22) is driven.

10. Lock according to at least one of claims 5 to 9, **characterized in that** the sliding plate (9) has a blocking stop (29) for actuating a blocking element (28), and **in that** the blocking element (28) supports the latch element (5) when removed from the lock case (3).

11. Lock according to at least one of claims 5 to 10, **characterized in that** the lock (1) has a longitudinally displaceable drivable connecting rod (4), and **in that** the sliding plate (9) is coupled to the connecting rod (4).

12. Lock according to at least one of claims 5 to 11, **characterized in that** the drive device (8) has a pivotable drive lever (13) that can be driven by the connecting rod (4), **in that** the drive lever (13) is opposite a guide (14) of the sliding plate (9), the guide (14) having a driver stop (15) on which the sliding plate (9) can be driven when the drive lever (13) is pivoted, and has a guide portion (16) on which the sliding plate (9) is stopped from being entrained if the drive lever (13) is further pivoted.

13. Lock according to claim 12, **characterized in that** the drive lever (13) supports the guide portion (16) against the movement region of the sliding plate (9).

14. Lock according to at least one of claims 1 to 13, **characterized in that** the latch element (5) and the tightening element (6) are pivotably mounted about a common pin (30).

## Revendications

1. Serrure (1) comportant un palastre de serrure (2) et une gâche (3) à disposer en face du palastre de serrure (2), comportant un élément formant verrou (5) pouvant sortir du palastre de serrure (2) dans la gâche (3), comportant un élément de serrage (6), dans laquelle l'élément de serrage (6) présente un chanfrein de serrage (6') mobile le long d'un bord de serrage (7) de la gâche (3), et comportant un dispositif d'entraînement (8) permettant d'entraîner l'élément formant verrou (5) et l'élément de serrage (6) d'une position faisant saillie hors du palastre de serrure (3) à une position rétractée dans le palastre de serrure (3), **caractérisée en ce que** le dispositif d'entraînement (8) comprend une première unité de transmission (10) permettant d'entraîner l'élément formant verrou (5) et une seconde unité de transmission (11) permettant d'entraîner l'élément de serrage (6), **et en ce que** les unités de transmission (10, 11) peuvent être commandées indépendamment l'une de l'autre.

2. Serrure selon la revendication 1, **caractérisée en ce que** les unités de transmission (10, 11) présentent des rapports de démultiplication ou des courbes force-course différents.

3. Serrure selon la revendication 1 ou 2, **caractérisée en ce qu'**au moins l'une des unités de transmission (10) présente une transmission par engrenages (18).

4. Serrure selon au moins l'une des revendications 1 à 3,
**caractérisée en ce qu'**au moins l'une des unités de transmission (11) présente un agencement de leviers (22).

5. Serrure selon au moins l'une des revendications 1 à 4,
**caractérisée en ce qu'**une plaque coulissante (9) pouvant être entraînée et guidée dans le palastre de serrure (3) est accouplée aux deux unités de transmission (10, 11).

6. Serrure selon la revendication 5, **caractérisée en ce que** la plaque coulissante (9) comprend une butée (21, 24) permettant d'entraîner au moins l'une des unités de transmission (10, 11).

7. Serrure selon la revendication 6, **caractérisée en ce que** la butée (21) fait face à un segment d'engrenage (20) de la transmission par engrenages (18).

8. Serrure selon la revendication 6, **caractérisée en ce que** la butée (24) fait face à un levier (23) de l'agencement de leviers (22).

9. Serrure selon au moins l'une des revendications 4 à 8,
**caractérisée en ce qu'**un second levier (25) roule sur une came de commande (26) de l'unité de transmission (11) lors d'un entraînement de l'agencement de leviers (22).

10. Serrure selon au moins l'une des revendications 5 à 9,
**caractérisée en ce que** la plaque coulissante (9) comprend une butée de blocage (29) permettant de commander un élément de blocage (28) **et en ce que** l'élément de blocage (28) maintient l'élément formant verrou (5) à l'état sorti du palastre de serrure (3).

11. Serrure selon au moins l'une des revendications 5 à 10,
**caractérisée en ce que** la serrure (1) comprend une crémone (4) pouvant être entraînée longitudinalement **et en ce que** la plaque coulissante (9) est accouplée à la crémone (4).

12. Serrure selon au moins l'une des revendications 5 à 11,
**caractérisée en ce que** le dispositif d'entraînement (8) comprend un levier d'entraînement (13) pivotant et pouvant être entraîné par la crémone (4), **en ce que** le levier d'entraînement (13) fait face à un guidage (14) de la plaque coulissante (9), dans laquelle le guidage (14) comprend une butée d'entraînement (15) sur laquelle la plaque coulissante (9) peut être entraînée lors du pivotement du levier d'entraînement (13), et comprend une section de guidage (16) sur laquelle la plaque coulissante (9) n'est pas entraînée lorsque le levier d'entraînement (13) continue de pivoter.

13. Serrure selon la revendication 12, **caractérisée en ce que** le levier d'entraînement (13) maintient la section de guidage (16) contre la zone de mouvement de la plaque coulissante (9).

14. Serrure selon au moins l'une des revendications 1 à 13,
**caractérisée en ce que** l'élément formant verrou (5) et l'élément de serrage (6) sont montés de manière à pouvoir pivoter autour d'un axe commun (30).
